# EUROPÄISCHE PATENTSCHRIFT

(11) **EP 3 383 211 B1**
(45) Veröffentlichungstag und Bekanntmachung des Hinweises auf die Patenterteilung: **25.09.2019**
(21) Anmeldenummer: 15808103.4
(22) Anmeldetag: 02.12.2015
(51) Int. Cl.: A43B 3/00, A43C 11/00, A43C 11/16

(54) **VERFAHREN ZUM SCHNÜREN EINES SCHUHS, INSBESONDERE EINES SPORTSCHUHS**
METHOD FOR LACING A SHOE, PARTICULARLY A SPORTS SHOE
PROCÉDÉ POUR LE LAÇAGE D'UNE CHAUSSURE, EN PARTICULIER D'UNE CHAUSSURE DE SPORT

(43) Veröffentlichungstag der Anmeldung: 10.10.2018
(73) Patentinhaber: PUMA SE, 91074 Herzogenaurach (DE)
(72) Erfinder: BOCK, Markus, 91074 Herzogenaurach (DE); MAUSSNER, Randolph, 91174 Spalt (DE)
(74) Vertreter: Gosdin, Michael
(86) Internationale Anmeldenummer: PCT/EP2015/002425
(87) Internationale Veröffentlichungsnummer: WO 2017/092775

(56) Entgegenhaltungen:
- WO-A1-2014/036374
- DE-U1- 29 817 003
- US-A1- 2014 082 963
- US-A1- 2015 289 594

## Beschreibung

Die Erfindung betrifft ein Verfahren zum Schnüren eines Schuhs, insbesondere eines Sportschuhs, wobei der Schuh aufweist:
- ein Schuhoberteil, wobei an oder auf dem Schuhoberteil ein Drehverschluss zum Schnüren des Schuhs am Fuß des Trägers mittels mindestens eines Spannelements angeordnet ist,
- wobei der Drehverschluss eine drehbar angeordnete Spannrolle aufweist, wobei die Spannrolle mittels eines Elektromotors angetrieben wird,
- wobei der Drehverschluss weiterhin mindestens einen Schließ-Schalter aufweist oder umfasst, der mit einer Steuerung in Verbindung steht, die den Elektromotor betätigt,
wobei das Schnüren des Schuhs erfolgt, indem der Benutzer des Schuhs auf den Schließ-Schalter ein Schließsignal aufgibt.

Ein Schuh mit einem elektromotorisch betriebenen Drehverschlusses ist aus der DE 298 17 003 U1 bekannt. Hier wird eine Spannrolle zum Aufwickeln eines Spannelements elektromotorisch angetrieben, so dass der Schuh automatisch geschnürt und entschnürt werden kann.

Zum Schnüren des Schuhs wird vom Benutzer ein elektrischer Schalter betätigt und der Elektromotor des Drehverschlusses solange aktiviert, wie der Schalter gedrückt wird. Entsprechend steigt die Schnürkraft allmählich an. Ist ein gewünschtes Schnürkraftniveau erreicht, lässt der Benutzer den Schalter wieder los. Zum Entschnüren des Schuhs kann entsprechend ein anderer Schalter betätigt werden.

Demgemäß benötigt das Schnüren des Schuhs eine entsprechende Zeit, während der der Benutzer den Schalter drücken muss. Außerdem muss das jeweils gewünschte Schnürkraftniveau bei jeder Schnürung vom Benutzer eingestellt werden.

Ein Verfahren der gattungsgemäßen Art ist in der WO 2014/036374 A1 offenbart. Ähnliche und andere Lösungen zeigen die US 2014/0082963 A1 und die US 2015/0289594 A1**.**

Der Erfindung liegt die **Aufgabe** zugrunde, ein Verfahren der eingangs genannten Art so weiterzubilden, dass das Schnüren des Schuhs komfortabler und in vereinfachter Weise bewerkstelligt werden kann. Dabei soll es insbesondere möglich sein, bedienerfreundlich die Schnürung des Schuhs an individuelle Wünsche anpassen zu können. Damit soll ohne großen Bedienaufwand der Schuh gemäß den Wünschen des Benutzers mit einem definierten Schnürkraftniveau anlegbar sein.

Die **Lösung** dieser Aufgabe durch die Erfindung ist dadurch gekennzeichnet, dass das Verfahren die Schritte umfasst:
- Schnüren des Schuhs mit einem ersten Schnürkraftniveau, das eine erste Spannung des mindestens einen Spannelements zur Folge hat, wenn der Benutzer des Schuhs auf den Schließ-Schalter ein erstes Schließsignal aufgibt, wobei das erste Schließsignal ein einmaliges Antippen des Schließ-Schalters ist, auf das innerhalb einer vorgegebenen Wartezeit kein weiterer Tipp-Impuls folgt, oder alternativ bzw. additiv
- Schnüren des Schuhs mit einem zweiten Schnürkraftniveau, das eine zweite Spannung des mindestens einen Spannelements zur Folge hat, die größer ist als die erste Spannung, wenn der Benutzer des Schuhs auf den Schließ-Schalter ein zweites Schließsignal aufgibt, das sich vom ersten Schließsignal unterscheidet, wobei das zweite Schließsignal ein zweimaliges Antippen des Schließ-Schalters ist, wobei die beiden Tipp-Impulse innerhalb einer vorgegebenen Folgezeit aufeinander folgen und wobei auf die beiden Tipp-Impulse innerhalb einer vorgegebenen Wartezeit kein weiterer Tipp-Impuls folgt.

In Fortführung dieses Konzepts kann weiter vorgesehen werden, dass das Verfahren alternativ bzw. additiv den weiteren Schritt aufweist:
- Schnüren des Schuhs mit einem dritten Schnürkraftniveau, das eine dritte Spannung des mindestens einen Spannelements zur Folge hat, die größer ist als die zweite Spannung, wenn der Benutzer des Schuhs auf den Schließ-Schalter ein drittes Schließsignal aufgibt, das sich vom ersten und vom zweiten Schließsignal unterscheidet.

Nach dem Anfahren des ersten oder zweiten Schnürkraftniveaus in Abhängigkeit des aufgegebenen Schließsignals kann gemäß einer Weiterbildung der Schritt ausgeführt werden:
- Erhöhung des Schnürkraftniveaus vom ersten Schnürkraftniveau zum zweiten Schnürkraftniveau oder vom zweiten Schnürkraftniveau zum dritten Schnürkraftniveau, indem der Benutzer des Schuhs auf den Schließ-Schalter ein weiteres Schließsignal aufgibt.

Dieses weitere Schließsignal ist bevorzugt ein einmaliges Antippen des Schließ-Schalter.

Demgemäß bietet das vorgeschlagene Konzept zunächst die Möglichkeit, elektromotorisch unterschiedliche Schnürkraftniveaus anzufahren, wobei das jeweilige Schnürkraftniveau durch Eingabe eines individuellen Schließsignals angefahren wird. Ist das erste oder das zweite Schnürkraftniveau bereits erreicht und gibt der Benutzer auf den Schließ-Schalter ein weiteres Schließsignal auf, wird automatisch ein Schnürkraftniveau mit höherer Schnürkraft angefahren.

Das dritte Schließsignal ist bevorzugt ein dreimaliges Antippen des Schließ-Schalters, wobei jeweils zwei der Tipp-Impulse innerhalb einer vorgegebenen Folgezeit aufeinander folgen und wobei auf die drei Tipp-Impulse innerhalb einer vorgegebenen Wartezeit kein weiterer Tipp-Impuls folgt.

Die Wartezeit beträgt bevorzugt höchstens 1,0 Sekunden.

Die Folgezeit liegt bevorzugt zwischen 0,05 Sekunden und 0,75 Sekunden, besonders bevorzugt zwischen 0,1 Sekunden und 0,5 Sekunden.

Das erste Schnürkraftniveau wird dabei vorzugsweise durch einen ersten vorgegebenen maximalen Strom definiert, den die Steuerung dem Elektromotor beim Schnürvorgang vorgibt; besagter Strom beträgt dabei bevorzugt zwischen 1,1 A und 1,9 A.

Das zweite Schnürkraftniveau wird analog bevorzugt durch einen zweiten vorgegebenen maximalen Strom definiert, den die Steuerung dem Elektromotor beim Schnürvorgang vorgibt, wobei der zweite maximale Strom höher ist als der erste maximale Strom; besagter Strom liegt bevorzugt zwischen 2,1 A und 2,9 A.

Das dritte Schnürkraftniveau wird entsprechend bevorzugt durch einen dritten vorgegebenen maximalen Strom definiert, den die Steuerung dem Elektromotor beim Schnürvorgang vorgibt, wobei der dritte maximale Strom höher ist als der zweite maximale Strom; der Strom liegt bevorzugt zwischen 3,1 A und 3,9 A.

Die Steuerung kann auch die Entspannung des mindestens einen Spannelements veranlassen, wenn ein Öffnungs-Schalter betätigt wird, der vom Schließ-Schalter unterschiedlich ist.

Dabei wird bevorzugt ein Drehverschluss verwendet, bei dem zwischen dem Spannelement und dem Elektromotor ein Getriebe angeordnet ist.

Der Drehverschluss wird bevorzugt auf dem Rist des Schuhs angeordnet. Die Drehachse der Spannrolle steht dabei bevorzugt auf der Oberfläche des Schuhs im Bereich des Rists senkrecht.

Weiterhin sieht eine vorteilhafte Fortbildung einen Drehverschluss vor, bei dem der Schließ-Schalter und der gegebenenfalls vorhandene Öffnungs-Schalter auf dem Drehverschluss angeordnet sind.

Als spezielle Ausführungsform der Erfindung kann eine Steuerung zum Einsatz kommen, die über eine drahtlose Verbindung, insbesondere über eine Bluetooth-Verbindung, mit einem Mobiltelefon (Smartphone) in Verbindung steht, wobei der Schließ-Schalter und der gegebenenfalls vorhandene Öffnungs-Schalter durch das Mobiltelefon gebildet werden. Demnach kann also auch Steuerung des Drehverschlusses auf drahtlose Weise per Bluetooth über ein Smartphone vorgesehen werden, das zu diesem Zwecke mit einer entsprechenden App versehen ist.

Die Drehachse des Elektromotors steht bevorzugt horizontal und quer zur Längsrichtung des Schuhs.

Die Spannelemente sind bevorzugt Spanndrähte. Sie können Polyamid aufweisen oder aus diesem Material bestehen.

Die Batterie, die für den Betrieb des Motors benötigt wird, ist bevorzugt als wiederaufladbare Batterie ausgebildet. Diese kann über eine Induktionsspule mit einem Ladestrom versorgt werden. Die Batterie kann in einer Zwischensohle des Schuhs angeordnet sein. Die für das Aufladen benötigte Elektronik kann direkt an der Batterie platziert sein. Durch das Vorsehen einer Induktionsspule kann die Batterie des Schuhs kontaktlos aufgeladen werden. Hierzu kann der Schuh auf einer entsprechenden Ladeplatte platziert und so die Batterie aufgeladen werden.

Demgemäß stellt das vorgeschlagene Konzept darauf ab, durch unterschiedliche Signale (also beispielsweise einmaliges Tippen, zweimaliges Tippen bzw. dreimaliges Tippen auf den Schließ-Schalter) dem motorisierten Drehverschluss bis zu definierten jeweiligen Schließpositionen bzw. auf entsprechende Schnürkraftniveaus zu fahren. Besagte Schnürkraftniveaus sind dabei bevorzugt durch Vorgabe eines entsprechenden Motorstroms definiert (z. B. erstes Niveau: 1,5 A - zweites Niveau: 2,5 A - drittes Niveau: 3,5 A), so dass der Motor mit korrespondierenden maximalen Drehmomenten betrieben wird, was wiederum über das verwendete Getriebe zu einer korrespondierenden zunehmenden Zugkraft im Spannelement führt.

Ein mehrmaliges Tippen auf den Schließ-Schalter erkennt die Steuerung dadurch, dass die Tippimpulse in einem maximalen zeitlichen Abstand liegen (s. oben genannte Folgezeit); ferner wird das vom Benutzer des Schuhs gewünschte Signal dadurch erkannt, dass nach den registrierten Tippimpulsen binnen einer vorgegebenen Wartezeit kein weiterer Impuls detektiert wird.

Neben diesem direkten Anfahren der (drei) genannten Schnürkraftniveaus besteht auch die Möglichkeit, nach dem Anziehen des Schuhs durch einmaliges Tippen in das nächsthöhere Schnürkraftniveau zu fahren.

Das (vollständige) Öffnen der Schnürung kann in einem Schritt nach der Betätigung eines entsprechenden Öffnungs-Schalters erfolgen. Für die vollständig entschnürte Endposition kann die Spannrolle mit einem Drehwinkelsensor versehen sein, der in der Lage ist, die Null-Position der Spannrolle zu erkennen.

Natürlich kann das oben beschriebene Verfahren auch mit mehr als drei verschiedenen Schnürkraftniveaus realisiert werden.

In vorteilhafter Weise kann so der Bedienungskomfort bei der Benutzung eines Schuhs mit elektromotorischem Schnürsystem per Drehverschluss verbessert werden.

In der Zeichnung ist ein Ausführungsbeispiel der Erfindung dargestellt. Es zeigen:
- Fig. 1: schematisch in der Seitenansicht einen Sportschuh, der mit einem Drehverschluss geschnürt werden kann,
- Fig. 2: schematisch in der Ansicht C gemäß Fig. 1 einen Teil des Rists des Schuhs, auf dem ein Drehverschluss angeordnet ist, der mit einem Schließ-Schalter und einem Öffnungs-Schalter betätigt werden kann,
- Fig. 3a: die schematische Darstellung eines ersten Schließsignals für den Drehverschluss,
- Fig. 3b: die schematische Darstellung eines zweiten Schließsignals für den Drehverschluss und
- Fig. 3c: die schematische Darstellung eines dritten Schließsignals für den Drehverschluss.

In Figur 1 ist ein Schuh 1 in Form eines Sportschuhs zu sehen, der ein Schuhoberteil 2 und eine Sohle 11 aufweist. Die Schnürung des Schuhs 1 erfolgt mittels eines Drehverschlusses 3 (d. h. eines Zentralverschlusses), wobei durch Drehen einer Spannrolle 5 mindestens ein Spannelement 4 auf der Spannrolle 5 aufgewickelt wird und so das Schuhoberteil 2 am Fuß des Trägers des Schuhs 1 gespannt bzw. geschnürt wird.

Der Drehverschluss 3 ist auf dem Rist 10 des Schuhs 1 angeordnet. Die Drehachse der Spannrolle 5 steht dabei senkrecht auf dem Bereich des Rists 10 des Schuhs 1. Demgemäß ist eine bequeme Zugänglichkeit zum Drehverschluss 3 durch den Benutzer des Schuhs gewährleistet, der zum Öffnen und Schließen des Drehverschlusses lediglich entsprechende Schalter, nämlich einen Schließ-Schalter 7 und einen Öffnungs-Schalter 9 (s. hierzu Fig. 2), betätigen muss, da der Drehverschluss 3 elektromotorisch betätigt ist. Der hierzu benötigte Elektromotor 6 ist angedeutet; er kann über ein - nicht dargestelltes - Getriebe die Spannrolle 5 antreiben. Die Drehachse des Elektromotors 6 liegt im Ausführungsbeispiel horizontal und quer zur Schuhlängsrichtung.

Die Betätigung des Elektromotors 6 zum Öffnen und Schließen des Drehverschlusses 3 wird von einer Steuerung 8 veranlasst, die entsprechend auch mit dem Schließ-Schalter 7 und dem Öffnungs-Schalter 9 verbunden ist.

Zum Schließen des Schuhs 1 geht der Benutzer wie folgt vor:
Will er den Schuh mit einem ersten (niedrigen) Schnürkraftniveau an seinem Fuß anlegen, tippt er einmalig auf den Schließ-Schalter 7. Dieser Tipp-Impuls ist in Figur 3a mit dem Pfeil dargestellt. Die Steuerung 8 registriert den Tipp-Impuls und wartet eine Wartezeit t_{w} ab, um festzustellen, ob weitere Tipp-Impulse vom Benutzer folgen. Ist dies nicht der Fall, weiß die in der Steuerung 8 gespeicherte Software, dass der Benutzer ein erstes Schließsignal S₁ abgeben wollte, das zu besagtem ersten Schnürkraftniveau korrespondiert.

Demgemäß wird der Elektromotor 6 angetrieben, bis ein erster, vorgegebener Maximalwert für den Motorstrom vorliegt, beispielsweise 1,5 A.

Will der Benutzer den Schuh mit einem zweiten (mittleren) Schnürkraftniveau an seinem Fuß anlegen, tippt er zweimalig auf den Schließ-Schalter 7. Diese Abfolge von Tipp-Impulsen ist in Figur 3b mit den Pfeilen dargestellt. Die Steuerung 8 registriert wiederum die Tipp-Impulse, wobei beabsichtigte Doppelimpulse - wie in Figur 3b dargestellt - dadurch erkannt werden können, dass sie binnen einer vorgegebenen Folgezeit t_{F} aufeinanderfolgen. Ansonsten wartet die Steuerung wiederum nach dem letzten wahrgenommenen Tipp-Impuls die Wartezeit t_{w} ab, um festzustellen, ob noch weitere Tipp-Impulse vom Benutzer folgen. Ist dies nicht der Fall, weiß die in der Steuerung 8 gespeicherte Software, dass der Benutzer das genannte zweite Schließsignal S₂ abgeben wollte, das zu besagtem zweiten Schnürkraftniveau korrespondiert.

Demgemäß wird der Elektromotor 6 jetzt angetrieben, bis ein zweiter, vorgegebener Maximalwert für den Motorstrom vorliegt, der höher als der erste Wert ist, beispielsweise 2,5 A.

Analoges gilt, wenn der Benutzer den Schuh mit einem dritten (hohen) Schnürkraftniveau an seinem Fuß anlegen will. Er tippt in diesem Falle drei Mal auf den Schließ-Schalter 7. Diese Abfolge von Tipp-Impulsen ist in Figur 3c mit den Pfeilen dargestellt. Die Steuerung 8 registriert wiederum die Tipp-Impulse, wobei der beabsichtigte Mehrfachimpuls - wie in Figur 3c dargestellt - dadurch erkannt werden kann, dass der zeitliche Abstand zwischen zwei Tipp-Impulsen innerhalb der vorgegebenen Folgezeit t_{F} liegt. Ansonsten wartet die Steuerung wiederum nach dem letzten wahrgenommenen Tipp-Impuls die Wartezeit t_{w} ab, um festzustellen, ob noch weitere Tipp-Impulse vom Benutzer folgen. Ist dies nicht der Fall, weiß die in der Steuerung 8 gespeicherte Software, dass der Benutzer das genannte dritte Schließsignal S₃ abgeben wollte, das zu besagtem dritten Schnürkraftniveau korrespondiert.

Demgemäß wird der Elektromotor 6 jetzt angetrieben, bis ein dritter, vorgegebener Maximalwert für den Motorstrom vorliegt, der höher als der zweite Wert ist, beispielsweise 3,5 A.

Demgemäß besteht mit der vorgeschlagenen Vorgehensweise die Möglichkeit, durch unterschiedliche Schließsignale S₁, S₂ bzw. S₃ gezielt ein bestimmtes Schnürkraftniveau anzufahren.

Der Benutzer muss hierfür nicht - wie im Stand der Technik - längere Zeit den Schließ-Schalter 7 betätigen; es reicht hierfür vielmehr die Abgabe der entsprechenden Impuls-Abfolge. Außerdem kann der Benutzer hierdurch ein für seine Wünsche passendes Schnürkraftniveau direkt anfahren, ohne dass er dies durch entsprechend langes Drücken des Schließ-Schalters einstellen muss.

Liegt der Schuh mindestens mit dem ersten Schnürkraftniveau am Fuß des Benutzers an und drückt dieser einmalig auf den Schließ-Schalter 7, gibt er also einen einzelnen Tipp-Impuls auf den Schalter ab, kann weiterbildungsgemäß automatisch ins nächste Schnürkraftniveau gefahren werden, also vom ersten ins zweite Schnürkraftniveau oder vom zweiten ins dritte Schnürkraftniveau. Dies ist oben mit dem weiteren Schließsignal angesprochen, das im gegebenen Falle vom Benutzer auf den Schließ-Schalter aufgegeben wird.

Zum Öffnen des Schuhs, d. h. zur Entspannung des Spannelements 4, drückt der Benutzer einmalig auf den Öffnungs-Schalter 9. Der Elektromotor 6 fährt dann in den vollständig entspannten Zustand, der durch einen entsprechenden Drehwinkelsensor an der Spannrolle 5 ermittelt werden kann.

### Bezugszeichenliste:

- 1: Schuh
- 2: Schuhoberteil
- 3: Drehverschluss
- 4: Spannelement
- 5: Spannrolle
- 6: Elektromotor
- 7: Schließ-Schalter
- 8: Steuerung
- 9: Öffnungs-Schalter
- 10: Rist
- 11: Sohle

- S₁: erstes Schließsignal
- S₂: zweites Schließsignal
- S₃: drittes Schließsignal
- S₄: weiteres Schließsignal
- t_{W}: Wartezeit
- t_{F}: Folgezeit

## Patentansprüche

1. Verfahren zum Schnüren eines Schuhs (1), insbesondere eines Sportschuhs, wobei der Schuh (1) aufweist:
- ein Schuhoberteil (2), wobei an oder auf dem Schuhoberteil (2) ein Drehverschluss (3) zum Schnüren des Schuhs (1) am Fuß des Trägers mittels mindestens eines Spannelements (4) angeordnet ist,
- wobei der Drehverschluss (3) eine drehbar angeordnete Spannrolle (5) aufweist, wobei die Spannrolle (5) mittels eines Elektromotors (6) angetrieben wird,
- wobei der Drehverschluss (3) weiterhin mindestens einen Schließ-Schalter (7) aufweist oder umfasst, der mit einer Steuerung (8) in Verbindung steht, die den Elektromotor (6) betätigt,
wobei das Schnüren des Schuhs (1) erfolgt, indem der Benutzer des Schuhs (1) auf den Schließ-Schalter (7) ein Schließsignal aufgibt,
**dadurch gekennzeichnet,**
**dass** das Verfahren die Schritte umfasst:
- Schnüren des Schuhs (1) mit einem ersten Schnürkraftniveau, das eine erste Spannung des mindestens einen Spannelements (4) zur Folge hat, wenn der Benutzer des Schuhs (1) auf den Schließ-Schalter (7) ein erstes Schließsignal (S₁) aufgibt, wobei das erste Schließsignal (S₁) ein einmaliges Antippen des Schließ-Schalters (7) ist, auf das innerhalb einer vorgegebenen Wartezeit (t_{w}) kein weiterer Tipp-Impuls folgt, oder alternativ
- Schnüren des Schuhs (1) mit einem zweiten Schnürkraftniveau, das eine zweite Spannung des mindestens einen Spannelements (4) zur Folge hat, die größer ist als die erste Spannung, wenn der Benutzer des Schuhs (1) auf den Schließ-Schalter (7) ein zweites Schließsignal (S₂) aufgibt, das sich vom ersten Schließsignal unterscheidet, wobei das zweite Schließsignal (S₂) ein zweimaliges Antippen des Schließ-Schalters (7) ist, wobei die beiden Tipp-Impulse innerhalb einer vorgegebenen Folgezeit (t_{F}) aufeinander folgen und wobei auf die beiden Tipp-Impulse innerhalb einer vorgegebenen Wartezeit (t_{W}) kein weiterer Tipp-Impuls folgt.

2. Verfahren nach Anspruch 1, **dadurch gekennzeichnet, dass** das Verfahren alternativ den weiteren Schritt aufweist:
- Schnüren des Schuhs (1) mit einem dritten Schnürkraftniveau, das eine dritte Spannung des mindestens einen Spannelements (4) zur Folge hat, die größer ist als die zweite Spannung, wenn der Benutzer des Schuhs (1) auf den Schließ-Schalter (7) ein drittes Schileßsignal (S₃₎ aufgibt, das sich vom ersten und vom zweiten Schließsignal unterscheidet.

3. Verfahren nach Anspruch 1 oder 2, **dadurch gekennzeichnet, dass** nach dem Anfahren des ersten oder zweiten Schnürkraftniveaus in Abhängigkeit des aufgegebenen Schließsignals (S₁, S₂) der Schritt ausgeführt wird:
- Erhöhung des Schnürkraftniveaus vom ersten Schnürkraftniveau zum zweiten Schnürkraftniveau oder vom zweiten Schnürkraftniveau zum dritten Schnürkraftniveau, indem der Benutzer des Schuhs (1) auf den Schließ-Schalter (7) ein weiteres Schließsignal (S₄) aufgibt.

4. Verfahren nach Anspruch 3, **dadurch gekennzeichnet, dass** das weitere Schließsignal (S₄) ein einmaliges Antippen des Schließ-Schalter (7) ist.

5. Verfahren nach einem der Ansprüche 2 bis 4, **dadurch gekennzeichnet, dass** das dritte Schließsignal (S₃) ein dreimaliges Antippen des Schließ-Schalters (7) ist, wobei jeweils zwei der Tipp-Impulse innerhalb einer vorgegebenen Folgezeit (t_{F}) aufeinander folgen und wobei auf die drei Tipp-Impulse innerhalb einer vorgegebenen Wartezeit (t_{W}) kein weiterer Tipp-Impuls folgt.

6. Verfahren nach einem der Ansprüche 1 bis 5, **dadurch gekennzeichnet, dass** die Wartezeit (t_{W}) höchstens 1,0 Sekunden beträgt.

7. Verfahren nach einem der Ansprüche 1 bis 6, **dadurch gekennzeichnet, dass** die Folgezeit (t_{F}) zwischen 0,05 Sekunden und 0,75 Sekunden beträgt, vorzugsweise zwischen 0,1 Sekunden und 0,5 Sekunden.

8. Verfahren nach einem der Ansprüche 1 bis 7, **dadurch gekennzeichnet, dass** das erste Schnürkraftniveau durch einen ersten vorgegebenen maximalen Strom definiert wird, den die Steuerung (8) dem Elektromotor (6) beim Schnürvorgang vorgibt, wobei der erste vorgegebene maximale Strom vorzugsweise zwischen 1,1 A und 1,9 A liegt.

9. Verfahren nach einem der Ansprüche 1 bis 8, **dadurch gekennzeichnet, dass** das zweite Schnürkraftniveau durch einen zweiten vorgegebenen maximalen Strom definiert wird, den die Steuerung (8) dem Elektromotor (6) beim Schnürvorgang vorgibt, wobei der zweite maximale Strom höher ist als der erste maximale Strom, wobei der zweite vorgegebene maximale Strom vorzugsweise zwischen 2,1 A und 2,9 A liegt.

10. Verfahren nach einem der Ansprüche 2 bis 9, **dadurch gekennzeichnet, dass** das dritte Schnürkraftniveau durch einen dritten vorgegebenen maximalen Strom definiert wird, den die Steuerung (8) dem Elektromotor (6) beim Schnürvorgang vorgibt, wobei der dritte maximale Strom höher ist als der zweite maximale Strom, wobei der dritte vorgegebene maximale Strom vorzugsweise zwischen 3,1 A und 3,9 A liegt.

11. Verfahren nach einem der Ansprüche 1 bis 10, **dadurch gekennzeichnet, dass** die Steuerung (8) die Entspannung des mindestens einen Spannelements (4) veranlasst, wenn ein Öffnungs-Schalter (9) betätigt wird, der vom Schließ-Schalter (7) unterschiedlich ist.

12. Verfahren nach einem der Ansprüche 1 bis 11, **dadurch gekennzeichnet, dass** ein Drehverschluss (3) verwendet wird, bei dem zwischen dem Spannelement (4) und dem Elektromotor (6) ein Getriebe angeordnet ist.

13. Verfahren nach einem der Ansprüche 1 bis 12, **dadurch gekennzeichnet, dass** ein Drehverschluss (3) verwendet wird, der auf dem Rist (10) des Schuhs (1) angeordnet ist.

14. Verfahren nach einem der Ansprüche 1 bis 13, **dadurch gekennzeichnet, dass** ein Drehverschluss (3) verwendet wird, bei dem der Schließ-Schalter (7) und der gegebenenfalls vorhandene Öffnungs-Schalter (9) auf dem Drehverschluss (3) angeordnet sind.

15. Verfahren nach einem der Ansprüche 1 bis 13, **dadurch gekennzeichnet, dass** eine Steuerung (8) verwendet wird, die über eine drahtlose Verbindung, insbesondere über eine Bluetooth-Verbindung, mit einem Mobiltelefon in Verbindung steht, wobei der Schließ-Schalter (7) und der gegebenenfalls vorhandene Öffnungs-Schalter (9) durch das Mobiltelefon gebildet werden.

## Claims

1. Method for lacing a shoe (1), especially of a sports shoe, wherein the shoe (1) comprises:
- an upper (2), wherein at or on the upper (2) a rotating closure (3) is arranged for lacing the shoe (1) at the foot of the wearer by means of at least one tensioning element (4),
- wherein the rotating closure (3) comprises a rotatably arranged tensioning roller (5), wherein the tensioning roller (5) is driven by means of an electric motor (6),
- wherein the rotating closure (3) has or comprises furthermore at least one closing button (7) which closing button (7) is connected to a control system (8) which actuates the electric motor (6),
wherein the lacing of the shoe (1) is carried out by the user of the shoe (1) generating a closing signal by means of the closing button (7),
**characterized in**
**that** the method comprises the steps:
- lacing the shoe (1) with a first level of lacing power, resulting in a first tension of the at least one tensioning element (4), when the user of the shoe (1) generates a first closing signal (S₁) by means of the closing button (7), wherein the first closing signal (S₁) is a singular tap on the closing button (7) to which no further tap impulse follows within a predetermined waiting time (t_{w}), or alternatively
- lacing the shoe (1) with a second level of lacing power, resulting in a second tension of the at least one tensioning element (4), which is higher than the first tension, when the user of the shoe (1) generates a second closing signal (S₂) by means of the closing button (7), which is different from the first closing signal, wherein the second closing signal (S₂) is a done twice tap on the closing button (7), wherein the two tap impulses follow within a predetermined following time (t_{F}) and wherein no further tap impulse follows within a predetermined waiting time (t_{W}) to the done twice tap.

2. Method according to claim 1, **characterized in that** the method comprises alternatively the further step:
- lacing the shoe (1) with a third level of lacing power, resulting in a third tension of the at least one tensioning element (4), which is higher than the second tension, when the user of the shoe (1) generates a third closing signal (S₃) by means of the closing button (7), which is different from the first and second closing signal.

3. Method according to claim 1 or 2, **characterized in that** after obtaining of the first or second level of lacing power in dependence of the applied closing signal (S₁, S₂) the step is carried out:
- increasing of the level of lacing power from the first level of lacing power to the second level of lacing power or from the second level of lacing power to the third level of lacing power when the user of the shoe (1) generates a further closing signal (S₄) by means of the closing button (7).

4. Method according to claim 3, **characterized in that** the further closing signal (S₄) is a singular tap on the closing button (7).

5. Method according to one of claims 2 to 4, **characterized in that** the third closing signal (S₃) is a triple tap on the closing button (7), wherein each two of the tap impulses follow within a predetermined following time (t_{F}) and wherein no further tap impulse follows within a predetermined waiting time (t_{W}) to the triple tap.

6. Method according to one of claims 1 to 5, **characterized in that** the waiting time (t_{W}) is at the most 1.0 seconds.

7. Method according to one of claims 1 to 6, **characterized in that** the following time (t_{F}) is between 0.05 seconds and 0.75 seconds, preferably between 0.1 seconds and 0.5 seconds.

8. Method according to one of claims 1 to 7, **characterized in that** the first level of lacing power is defined by a first predetermined maximum current which is pretended to the electric motor (6) by the control system (8) at the lacing process, wherein the first predetermined maximum current is preferably between 1.1 A and 1.9 A.

9. Method according to one of claims 1 to 8, **characterized in that** the second level of lacing power is defined by a second predetermined maximum current which is pretended to the electric motor (6) by the control system (8) at the lacing process, wherein the second maximum current is higher than the first maximum current, wherein the second predetermined maximum current is preferably between 2.1 A and 2.9 A.

10. Method according to one of claims 2 to 9, **characterized in that** the third level of lacing power is defined by a third predetermined maximum current which is pretended to the electric motor (6) by the control system (8) at the lacing process, wherein the third maximum current is higher than the second maximum current, wherein the third predetermined maximum current is preferably between 3.1 A and 3.9 A.

11. Method according to one of claims 1 to 10, **characterized in that** the control system (8) initiates the tension relief of the at least one tensioning element (4) when an opening button (9) is actuated which is different from the closing button (7).

12. Method according to one of claims 1 to 11, **characterized in that** a rotating closure (3) is used at which a gearing is arranged between the tensioning element (4) and the electric motor (6).

13. Method according to one of claims 1 to 12, **characterized in that** a rotating closure (3) is used which is arranged on the instep (10) of the shoe (1).

14. Method according to one of claims 1 to 13, **characterized in that** a rotating closure (3) is used at which the closing button (7) and if applicable the opening button (9) are arranged on the rotating closure (3).

15. Method according to one of claims 1 to 13, **characterized in that** a control system (8) is used which is in connection with a mobile phone via a wireless connection, especially via a Bluetooth connection, wherein the closing button and if applicable the opening button (9) are formed by the mobile phone.

## Revendications

1. Procédé pour le laçage d'une chaussure (1), en particulier d'une chaussure de sport, dans lequel la chaussure (1) présente:
- une tige de chaussure (2), dans lequel un fermoir rotatif (3) est disposé à ou sur la tige de chaussure (2) pour le laçage de la chaussure (1) sur le pied du porteur au moyen d'au moins un élément de serrage (4),
- dans lequel le fermoir rotatif (3) présente un rouleau de serrage (5) disposé de façon rotative, dans lequel le rouleau de serrage (5) est entraîné au moyen d'un moteur électrique (6),
- dans lequel le fermoir rotatif (3) présente ou comprend en outre un interrupteur de fermeture (7), qui est en liaison avec une commande (8), qui actionne le moteur électrique (6),
dans lequel on effectue le laçage de la chaussure (1) par le fait que l'utilisateur de la chaussure (1) envoie un signal de fermeture à l'interrupteur de fermeture (7),
**caractérisé en ce que** le procédé comprend les étapes suivantes:
- lacer la chaussure (1) avec un premier niveau de force de laçage, qui a pour conséquence un premier serrage dudit au moins un élément de serrage (4), lorsque l'utilisateur de la chaussure (1) envoie à l'interrupteur de fermeture (7) un premier signal de fermeture (S₁), dans lequel le premier signal de fermeture (S₁) est un basculement unique de l'interrupteur de fermeture (7), auquel aucune autre impulsion de basculement ne succède à l'intérieur d'un temps d'attente prédéterminé (t_{W}),
ou en variante
- lacer la chaussure (1) avec un deuxième niveau de force de laçage, qui a pour conséquence un deuxième serrage dudit au moins un élément de serrage (4), qui est plus élevé que le premier serrage, lorsque l'utilisateur de la chaussure (1) envoie à l'interrupteur de fermeture (7) un deuxième signal de fermeture (S₂), qui est différent du premier signal de fermeture, dans lequel le deuxième signal de fermeture (S₂) est un double basculement de l'interrupteur de fermeture (7), dans lequel les deux impulsions de basculement se succèdent à l'intérieur d'un temps de succession prédéterminé (t_{F}) et dans lequel aucune autre impulsion de basculement ne succède aux deux impulsions de basculement à l'intérieur d'un temps d'attente prédéterminé (t_{W}).

2. Procédé selon la revendication 1, **caractérisé en ce que** le procédé présente en variante l'étape supplémentaire suivante:
- lacer la chaussure (1) avec un troisième niveau de force de laçage, qui a pour conséquence un troisième serrage dudit au moins un élément de serrage (4), qui est plus élevé que le deuxième serrage, lorsque l'utilisateur de la chaussure (1) envoie à l'interrupteur de fermeture (7) un troisième signal de fermeture (S₃), qui est différent du premier et du deuxième signal de fermeture.

3. Procédé selon la revendication 1 ou 2, **caractérisé en ce qu'**après le début du premier ou du deuxième niveau de force de laçage on exécute en fonction du signal de fermeture envoyé (S₁, S₂) l'étape suivante:
- augmenter le niveau de force de serrage du premier niveau de force de serrage au deuxième niveau de force de serrage ou du deuxième niveau de force de serrage au troisième niveau de force de serrage, par le fait que l'utilisateur de la chaussure (1) envoie à l'interrupteur de fermeture (7) un autre signal de fermeture (S₄).

4. Procédé selon la revendication 3, **caractérisé en ce que** l'autre signal de fermeture (S₄) est un basculement unique de l'interrupteur de fermeture (7).

5. Procédé selon l'une quelconque des revendications 2 à 4, **caractérisé en ce que** le troisième signal de fermeture (S₃) est un triple basculement de l'interrupteur de fermeture (7), dans lequel chaque fois deux des impulsions de basculement se succèdent à l'intérieur d'un temps de succession prédéterminé (t_{F}) et dans lequel aucune autre impulsion de basculement ne succède aux trois impulsions de basculement à l'intérieur d'un temps d'attente prédéterminé (t_{W}).

6. Procédé selon l'une quelconque des revendications 1 à 5, **caractérisé en ce que** le temps d'attente (t_{W}) vaut au maximum 1,0 seconde.

7. Procédé selon l'une quelconque des revendications 1 à 6, **caractérisé en ce que** le temps de succession (t_{F}) vaut entre 0,05 seconde et 0,75 seconde, de préférence entre 0,1 seconde et 0,5 seconde.

8. Procédé selon l'une quelconque des revendications 1 à 7, **caractérisé en ce que** le premier niveau de force de laçage est défini par un premier courant maximal prédéterminé, que la commande (8) prescrit au moteur électrique (6) lors de l'opération de laçage, dans lequel le premier courant maximal prédéterminé est compris entre 1,1 A et 1,9 A.

9. Procédé selon l'une quelconque des revendications 1 à 8, **caractérisé en ce que** le deuxième niveau de force de laçage est défini par un deuxième courant maximal prédéterminé, que la commande (8) prescrit au moteur électrique (6) lors de l'opération de laçage, dans lequel le deuxième courant maximal est plus élevé que le premier courant maximal, dans lequel le deuxième courant maximal prédéterminé est compris de préférence entre 2,1 A et 2,9 A.

10. Procédé selon l'une quelconque des revendications 2 à 9, **caractérisé en ce que** le troisième niveau de force de laçage est défini par un troisième courant maximal prédéterminé, que la commande (8) prescrit au moteur électrique (6) lors de l'opération de laçage, dans lequel le troisième courant maximal est plus élevé que le deuxième courant maximal, dans lequel le troisième courant maximal prédéterminé est compris de préférence entre 3,1 A et 3,9 A.

11. Procédé selon l'une quelconque des revendications 1 à 10, **caractérisé en ce que** la commande (8) provoque la détente dudit au moins un élément de serrage (4), lorsque l'on actionne un interrupteur d'ouverture (9), qui est différent de l'interrupteur de fermeture (7).

12. Procédé selon l'une quelconque des revendications 1 à 11, **caractérisé en ce que** l'on utilise un fermoir rotatif (3), dans lequel un engrenage est disposé entre l'élément de serrage (4) et le moteur électrique (6).

13. Procédé selon l'une quelconque des revendications 1 à 12, **caractérisé en ce que** l'on utilise un fermoir rotatif (3), qui est disposé sur le cou-de-pied (10) de la chaussure (1).

14. Procédé selon l'une quelconque des revendications 1 à 13, **caractérisé en ce que** l'on utilise un fermoir rotatif (3), dans lequel l'interrupteur de fermeture (7) et l'interrupteur d'ouverture (9) éventuellement présent sont disposés sur le fermoir rotatif (3).

15. Procédé selon l'une quelconque des revendications 1 à 13, **caractérisé en ce que** l'on utilise une commande (8), qui est en liaison avec un téléphone mobile par une liaison sans fil, en particulier une liaison Bluetooth, dans lequel l'interrupteur de fermeture (7) et l'interrupteur d'ouverture (9) éventuellement présent sont formés par le téléphone mobile.
